# EUROPÄISCHE PATENTSCHRIFT

(11) **EP 1 765 551 B1**
(45) Veröffentlichungstag und Bekanntmachung des Hinweises auf die Patenterteilung: **26.11.2008**
(21) Anmeldenummer: 05706835.5
(22) Anmeldetag: 03.01.2005
(51) Int. Cl.: B24C 1/00

(54) **VORRICHTUNG ZUR ERZEUGUNG EINES STRAHLS VON TROCKENEISPARTIKELN**
DEVICE FOR GENERATING A JET OF DRY ICE PARTICLES
DISPOSITIF POUR GENERER UN JET DE PARTICULES DE NEIGE CARBONIQUE

(30) Priorität: 13.07.2004 DE 202004011090 U; 20.10.2004 DE 102004051005
(43) Veröffentlichungstag der Anmeldung: 28.03.2007
(73) Patentinhaber: KIPP, Jens-Werner, 33659 Bielefeld (DE)
(72) Erfinder: KIPP, Jens-Werner, 33659 Bielefeld (DE)
(74) Vertreter: Wiebusch, Manfred
(86) Internationale Anmeldenummer: PCT/EP2005/000031
(87) Internationale Veröffentlichungsnummer: WO 2006/005377

(56) Entgegenhaltungen:
- EP-A- 0 509 132
- WO-A-20/04033154
- US-A- 5 125 979
- SWAIN E A: "ANNULAR CO2 SNOW CLEANING NOZZLE" XEROX DISCLOSURE JOURNAL, XEROX CORPORATION. STAMFORD, CONN, US, Bd. 20, Nr. 6, November 1995 (1995-11), Seiten 481-484, XP000555735
- PATENT ABSTRACTS OF JAPAN Bd. 2002, Nr. 09, 4. September 2002 (2002-09-04) -& JP 2002 143731 A (ITEC CO LTD), 21. Mai 2002 (2002-05-21)

## Beschreibung

Die Erfindung betrifft eine Vorrichtung zur Erzeugung eines Strahls von Trockeneispartikeln, mit einer Strahldüse, einer Strahlleitung zur Zufuhr eines Trägergases zu der Strahldüse und einer Zufuhrleitung für flüssiges Kohlendioxid, die über einen Entspannungsraum in die Strahlleitung mündet und bei der am Auslaß des Entspannungsraumes in die Strahlleitung eine Querschnittsverengung vorgesehen ist.

Eine solche Vorrichtung ist bekannt aus Swain. E. A.: "Annular CO2 Snow Cleaning Nozzle" XEROX DISCLOSURE JOURNAL, XEROX CORPORATION, STAMFORD, CONN. US, Bd 20, Nr. 6, November 1995 (1995-11) Seiten 481-484, XP000555735.

Ein änliches Verfahren und eine zugehörige Vorrichtung werden in WO 2004/033 154 A1 beschrieben. Die Vorrichtung ist Teil einer Strahlanlage, die dazu dient, größere Oberflächen, beispielsweise die Innenflächen von Rohren oder Kesseln in Industrieanlagen, von festsitzenden Verkrustungen zu befreien. Das flüssige Kohlendioxid wird aus einer Zufuhrleitung, die beispielsweise durch eine Kapillare gebildet wird, in einen Entspannungsraum mit größerem Querschnitt eingeleitet, so daß durch die Entspannung ein Teil des Kohlendioxids verdampft, während ein anderer Teil des Kohlendioxids aufgrund der Verdunstungskälte zu Trockeneispartikeln kondensiert. Der Entspannungsraum mündet, vorzugsweise seitlich, in eine Strahlleitung, die von dem Trägergas, beispielsweise Druckluft oder Stickstoff, durchströmt wird. Durch den Sog des an der Mündung des Entspannungsraumes vorbeiströmenden Trägergases werden die Trockeneispartikel gleichsam aus dem Entspannungsraum abgesaugt und in der Trägergasströmung suspendiert. An der Mündung der Stahlleitung ist eine Düse, vorzugsweise eine Laval-Düse vorgesehen, so daß der Strahl auf hohe Geschwindigkeiten, vorzugsweise auf Überschallgeschwindigkeit, beschleunigt wird.

Bei einer in dieser Druckschrift beschriebenen Ausführungsform wird der Entspannungsraum durch einen Rohrstutzen gebildet, der ein Innengewinde aufweist. Dieses Innengewinde soll Störkanten bilden, an denen sich durch den Aufprall der Trockeneispartikel eine Kruste aus Trockeneis bilden soll.

Dahinter steht die Theorie, daß durch Abbröckeln dieser Kruste größere Trockeneispartikel entstehen. Als Alternative zu einem Innengewinde werden Störkanten erwähnt, die durch Einbauten wie beispielsweise ein Flügelrad oder eine Schnecke im Inneren des Entspannungsraumes gebildet werden. Dabei wurde bisher davon ausgegangen, daß die Störkanten zwar als Prallkörper für das Trockeneis dienen sollen, andererseits jedoch den Abtransport der Trockeneispartikel und des Gases aus dem Entspannungsraum nicht behindern sollten, weil sonst der Druck in dem Entspannungsraum zu groß würde und damit die Entspannung und Verdunstung des flüssigen Kohlendioxids behindert würde.

Aufgabe der Erfindung ist es, dieses bekannte Verfahren und die Vorrichtung weiter zu verbessern, um eine noch effizientere Erzeugung von Trockeneispartikeln mit hoher Reinigungswirkung zu erreichen.

Diese Aufgabe wird bei dem erfindungsgemäßen Verfahren dadurch gelöst, daß die Querschnittsverengung durch einen mittig und koaxial im Auslaß des Entspannungsraumes angeordneten Verdrängungskörper gebildet wird.

Es hat sich gezeigt, daß die Drosselung des Ausstroms aus dem Entspannungsraum die Bildung der Trockeneispartikel nicht behindert, sondern im Gegenteil begünstigt. Dies ist vermutlich darauf zurückzuführen, daß die Drosselung des Ausstroms das Wachstum der Trockeneispartikel durch Kondensation verstärkt, zumal durch die Drosselung auch die Verweilzeit der Trockeneispartikel im Entspannungsraum verlängert wird. Versuche, bei denen die Reinigungswirkung des in dieser Weise erzeugten Strahls bewertet wurde, haben gezeigt, daß durch die erfindungsgemäße Maßnahme eine Leistungsteigerung von 50 bis 100% erreicht werden kann. Neben der Entstehung größerer und härterer Trockeneispartikel wurde als weiterer vorteilhafter Effekt der Erfindung festgestellt, daß sich am Ausgang der Strahldüse auch ein gleichmäßigeres Strahlbild ergibt, all dies bei gleichbleibendem oder gar verringertem Verbrauch an flüssigem Kohlendioxid.

In WO 2004/033 154 A1 wurde außerdem erwähnt, daß der Entspannungsraum eine gewisse Mindestlänge haben sollte. Durch die erfindungsgemäße Querschnittsverengung läßt sich diese Mindestlänge ohne Leistungseinbuße reduzieren, so daß eine kompaktere und handlichere Konstruktion der Vorrichtung ermöglicht wird.

Vorteilhafte Ausgestaltungen der Erfindung ergeben sich aus den Unteransprüche.

Bevorzugt sollte die Querschnittsverengung mindestens 20% der Querschnittsfläche des Entspannungsraumes betragen.

Vorzugsweise wird die Querschnittsverengung durch annähernd stromlinienförmige Strukturen erreicht, die von den Trockeneispartikeln gut umströmt werden und keine wesentliche Prallfläche für die Trockeneispartikel bilden.

Gemäß einer Ausführungsform ist auf der Mittelachse des Entspannungsraumes ein Verdrängungskörper in der Form eines Kegels, einer Kugel, einer Halbkugel oder dergleichen vorgesehen, dessen zugespitzte oder abgerundete Seite stromaufwärts gerichtet ist. Der Auslaßquerschnitt des Entspannungsraumes wird dann durch einen Ringspalt zwischen der Wand des Entspannungsraumes und dem Verdrängungskörper gebildet. Zusätzlich können in dem Verdrängungskörper axiale Bohrungen vorgesehen sein.

Gemäß einer weiteren Ausführungsform sind die Zufuhrleitung für das flüssige Kohlendioxid und der Entspannungsraum koaxial im Inneren der Strahlleitung angeordnet, so daß der verengte Auslaß des Entspannungsraumes mittig in der Stahlleitung liegt. In diesem Fall ist es zweckmäßig, die Strahlleitung in dem zwischen der Mündung des Entspannungsraumes und der Strahldüse gelegenen Abschnitt zu einer Kammer zu erweitern. Der Verdrängungskörper kann dabei in diese Kammer bzw. in die Strahlleitung hineinragen.

Im folgenden werden Ausführungsbeispiele der Erfindung anhand der Zeichnung näher erläutert.

Es zeigen.
- Fig. 1: einen Längsschnitt durch eine Vorrichtung gemäß einem ersten Ausführungsbeispiel der Erfindung:
- Fig. 2: eine Einzelheit aus Figur 1 in vergrößertem Meßstab:
- Fig. 3: einen Schnitt längs der Linie III-III in Figur 2;
- Fig. 4 bis 8: axiale Schnitte durch Vorrichtungen gemäß weiteren Ausführungsbeispielen der Erfindung; und
- Fig, 9: einen axialen Schnitt durch eine Vorrichtung gemäß einem weiteren Ausführungsbeispiel.

Die in Figur 1 gezeigte Vorrichtung weist eine Strahldüse 10 auf, z. B. eine konvergent/divergent-Düse oder Laval-Düse, mit der ein Strahl eines Trägergases erzeugt werden soll, der annähernd Schallgeschwindigkeit oder Überschallgeschwindigkeit hat und dem feste Trockeneispartikel als Strahlmittel zugesetzt sind. Die Strahldüse 10 ist an eine Strahlleitung 12 angeschlossen, die ihrerseits mit einer nicht gezeigten Druckquelle verbunden ist und von dem Trägergas, beispielsweise von Druckluft mit einem Druck in der Größenordnung von IMPa und einem Durchsatz von beispielsweise 1 bis 10 m³/min durchströmt wird.

Ober eine Zufuhrleitung 14 wird flüssiges Kohlendioxid aus einem nicht gezeigten Hochdrucktank oder Kalttank zugeführt. Die Zufuhrleitung 14 ist beispielsweise als Kapillare ausgebildet oder durch eine einstellbare Blende gedrosselt, so daß der Durchsatz an flüssigem Kohlendioxid beispielsweise in der Größenordnung von 0,1 bis 0,4 kg pro Kubikmeter Trägergas liegt (Volumen unter Atmosphärendruck) liegt.

Die Zufuhrleitung 14 mündet in einen im Querschnitt erweiterten Entspannungsraum 16, der durch das Innere eines schräg in die Strahlleitung 12 mündenden Stutzens 18 gebildet wird. Wenn sich das flüssige Kohlendioxid beim Eintritt in den Entspannungsraum 16 entspannt, wird ein Teil des Kohlendioxids verdampft, und durch die dabei entstehende Verdunstungskälte kondensiert ein anderer Teil des Kohlendioxids zu Trockenschnee, also zu festen Trockeneispartikeln. Diese Trockeneispartikel werden durch das gleichzeitig entstehende gasförmige Kohlendioxid in die Strahlleitung 12 transportiert bzw. durch den dynamischen Druck des Trägergases aus dem Entspannungsraum 16 abgesaugt und werden so in der Trägergasströmung verteilt und schließlich durch die Strahldüse 10 mit hoher Geschwindigkeit auf ein zu reinigendes Werkstück abgegeben. Vorzugsweise sind der Durchsatz an flüssigem Kohlendioxid sowie der Trägergasdurchsatz regelbar.

Im stromabwärtigen Bereich des Entspannungsraumes 16, also dort, wo dieser Entspannungsraum in die Strahlleitung 12 mündet, ist auf der Mittelachse des Stutzens 18 ein kegelförmiger Verdrängungskörper 20 angeordnet, der koaxial zum Stutzen 18 orientiert ist und dessen Spitze auf die Mündung der Zufuhrleitung 14 in den Entspannungsraum 16 weist. Das aus dem Entspannungsraum 16 ausströmende Gemisch aus gasförmigem und festem Kohlendioxid , ggf. noch mit gewissen Anteilen an flüssigem Kohlendioxid, wird somit durch den Verdrängungskörper 20 verdrängt und tritt somit nur gedrosselt in die Strahlleitung 12 aus, da der Verdrängungskörper 20 mit den Wänden des Stutzens 18 eine Querschnittsverengung bildet. Hierdurch wird die Verweilzeit der Trockeneispartikel in dem mit kaltem, gasförmigem Kohlendioxid gesättigten Entspannungsraum 16 verlängert, so daß die Trockeneispartikel Zeit haben, durch Kondensation zu wachsen. Zugleich erzeugt die Querschnittsverengung ein ungleichmäßiges Strömungsprofil mit vom Entspannungsraum 16 zum Ringspalt zwischen dem Verdrängungskörper 20 und der Wand des Stutzens 18 zunehmender Strömungsgeschwindigkeit. Weiterhin führt die Querschnittsverengung zu einer größeren Dichte, mit der die Trokkeneispartikel in dem gasförmigen Medium suspendiert sind. All dies begünstigt das Wachstum von sehr festen Trockeneispartikeln, die dann aufgrund ihrer Größe und Härte eine hohe Reinigungswirkung entfalten. Die annähernd stromlinienförmige Gestalt des kegelförmigen Verbrennungskörpers 20 verhindert dabei, daß die gewachsenen Trockenneispartikel beim Aufprall auf den Verdrängungskörper 20 wieder zerschlagen werden.

In Figuren 2 und 3 ist der Verdrängungskörper 20 vergrößert dargestellt. Axiale Bohrungen 22 in dem Verdrängungskörper 20 ermöglichen es, das Strömungsprofil des aus dem Entspannungsraum 16 ausströmenden Mediums optimal einzustellen. Radiale Stege 24 halten den Verdungskörper 20 mittig in dem Stutzen 18 und sind so geformt, daß sie praktisch keine Prallflächen für die Trockeneispartikel bilden.

Figuren 4 bis 7 zeigen abgewandelte Ausführungsbeispiele der Vorrichtung. Diese Beispiele unterscheiden sich von der Vorrichtung nach Figur 1 nur durch eine geänderte Form des Verdrängungskörpers. In Figur 4 ist als Verdrängungskörper 26 eine Halbkugel vorgesehen, deren abgerundete Seite gegen die Strömungsrichtung, also zur Mündung der Zufuhrleitung 14 weist. In Figur 5 ist als Verdrängungskörper 28 eine Kugel vorgesehen. Figuren 6 und 7 zeigen Verdrängungskörper 30, 32 in der Form eines Ellipsoids bzw. eines kugelkalottenförmigen Schildes. Die Verdrängungskörper 26, 28, 30 und 32 sind analog zu dem Verdrängungskörper 20 im Stutzen 18 befestigt und können wahlweise ebenfalls axiale Bohrungen aufweisen.

Figur 8 zeigt eine abgewandelte Ausführungsform, bei der zwischen der Strahlleitung 12 und der Strahldüse 10 eine ellipsoidförmig erweiterte Kammer 34 vorgesehen ist. Die Zufuhrleitung 14 für flüssiges Kohlendioxid verläuft hier koaxial in der Strahlleitung 12 stromaufwärts der Kammer 34 und mündet in den Entspannungsraum 16, der sich hier am stromaufwärtigen Ende der Kammer 34 befindet und sich axial in diese Kammer öffnet. Der Auslaß des Entspannungsraumes 36 ist durch den kegelförmigen Verdrängungskörper 20 im Querschnitt verengt. Dieser Verdrängungskörper ragt hier etwas in die Strahlleitung 12 bzw. in die Kammer 34 hinein und bewirkt so eine gute Verteilung der Trockeneispartikel in der erweiterten Kammer 34.

Figur 9 zeigt eine Ausführungsform, bei der der Stutzen 18 an seinem der Zufuhrleitung 14 zugewandten Ende einen größeren Querschnitt hat, an den sich stromabwärts ein sich konisch verjüngender Abschnitt 38 anschließt, der hier den Ausmaß des Entspannungsraumes 16 und zugleich die Querschnittsverengung dieses Auslasses bildet. Bei dieser Ausführungsform ist stromabwärts des konisch verjüngten Abschnitts 38 zusätzlich noch der Verdrängungskörper 20 vorgesehen. Die Länge des zylindrischen Enspannungraumes 16 sollte, insbesondere bei kleinbauenden Vorrichtungen, bei denen der Innenduchmesser der Strahlleitung 12 kleiner als etwa 15 mm ist, nicht zu klein sein, damit der Entspannungsraum ein ausreichendes Volumen hat. Außerdem ist der Durchmesser des Entspannungsraumes 16 vorzugsweise größer als der Durchmesser der Strahlleitung 12.

Bei den gezeigten Ausführungsbeispielen beträgt die Querschnittsverengung am Auslaß des Entspannungsraumes typischerweise zwischen 20 und 50% der Querschnittsfläche im Inneren des Entspannungsraumes 16. Das genaue Ausmaß der Querschnittsverengung ist von den jeweiligen Verfahrensparametern abhängig, insbesondere vom Druck und Durchsatz des Trägergases, dem Durchsatz an flüssigem Kohlendioxid, der Temperatur des flüssigen Kohlendioxids und dergleichen. Im allgemeinen ist eine Querschnittsverengung in der Größenordnung von 40% zweckmäßig. Der Durchmesser der Strahlleitung 12 kann beispielsweise zwischen 8 und 32 mm variieren.

## Patentansprüche

1. Vorrichtung zur Erzeugung eines Strahls von Trockeneispartikeln, mit einer Strahldüse (10), einer Strahlleitung (12) zur Zufuhr eines Trägergases zu der Strahldüse und einer Zufuhrleitung (14) für flüssiges Kohlendioxid, die über einen Entspannungsraum (16) in die Strahlleitung (12) mündet und bei der am Auslaß des Entspannungsraumes (16) in die Strahlleitung (12) eine Querschnittsverengung vorgesehen ist, **dadurch gekennzeichnet, daß** die Querschnittsverengung durch einen mittig und koaxial im Auslaß des Entspannungsraumes (16) angeordneten Verdrängungskörper (20; 26; 28; 30; 32) gebildet wird.

2. Vorrichtung nach Anspruch 1, **dadurch gekennzeichnet, daß** die Querschnittsverengung mehr als 20% der Innenquerschnittsfläche des Entspannungsraumes (16) beträgt.

3. Vorrichtung nach Anspruch 2, **dadurch gekennzeichnet, daß** die Querschnittsverengung mehr als 40% der Innenquerschnittsfläche des Entspannungsraumes (16) beträgt.

4. Vorrichtung nach einem der Ansprüche 1 bis 3, **dadurch gekennzeichnet**, das der Verdrängungskörper (20; 26; 28; 30; 32) die Form eines Kegels, einer Halbkugel, einer Kugel, eines Ellipsoids oder eines gewölbten Schildes hat.

5. Vorrichtung nach Anspruch 4, **dadurch gekennzeichnet, daß** der Verdrängungskörper (20: 26; 28; 30; 32) auf der dem Entspannungsraum (16) zugewandten Seite zugespitzt oder verrundet ist.

6. Vorrichtung nach einem der Ansprüche 1 bis 5, **dadurch gekennzeichnet, daß** der Verdrängungskörper (20; 26; 32) auf der vom Entspannungsraum (16) abgewandten Seite stumpf ausgebildet ist.

7. Vorrichtung nach einem der Ansprüche 1 bis 6, **dadurch gekennzeichnet, daß** die Zufuhrleitung (14) und der Entspannungsraum (16) koaxial in der Strahlleitung (12) angeordnet sind und daß die Strahlleitung (12) zwischen der Mündung des Entspannungsraumes (16) und der Strahldüse (10) zu einer Kammer (34) erweitert ist.

## Claims

1. A device for creating a jet of dry ice particles, comprising a blasting nozzle (10), a blasting line (12) for supplying a carrier gas to the blasting nozzle, and a supply line (14) for liquid carbon dioxide, which supply line opens into the blasting line (12) via an expansion space (16), a constriction being provided at an exit of the expansion space (16) into the blasting line (12), **characterized in that** the constriction is formed by a squeeze body (20; 26; 28; 30; 32) that is arranged centrally and coaxially in the exit of the expansion space (16).

2. The device according to claim 1, **characterized in that** the constriction amounts to more than 20 % of the internal cross-sectional area of the expansion space (16).

3. The device according to claim 2, **characterized in that** the constriction amounts to more than 40 % of the internal cross-sectional area of the expansion space (16).

4. The device according to any of the claims 1 - 3, **characterized in that** the squeeze body (20; 26; 28; 30, 32) is shaped as a cone, a semi-sphere, a sphere, an ellipsoid or a bulged shield.

5. The device according to claim 4, **characterized in that** the squeeze body (20; 26; 28; 20; 32) is acute or rounded on the side facing towards the expansion space (16).

6. The device according to any of the claims 1 to 5, **characterized in that** the squeeze body (20, 26, 32) is blunt on the side facing away from the expansion space (16).

7. The device according to any of the claims 1 to 6, **characterized in that** the supply line (14) and the expansion space (16) are arranged coaxially in the blasting line (12), and **in that** the blasting line (12) is enlarged to form a chamber (34) in a portion between the exit of the expansion space (16) and the blasting nozzle (10).

## Revendications

1. Dispositif pour produire un jet de particules de glace sèche, comportant une buse à jet (10), une conduite de jet (12) pour amener un gaz de support à la buse à jet ainsi qu'une conduite d'amenée (14) pour le dioxyde de carbone liquide, laquelle débouche, par une chambre de détente (16), dans la conduite de jet (12) et pour laquelle il est prévu, à la sortie de la chambre de détente (16), dans la conduite de jet (12), un rétrécissement de section, **caractérisé en ce que** le rétrécissement de section est formé par un corps de déplacement (20 ; 26 ; 28 ; 30 ; 32) disposé au milieu et coaxialement dans la sortie de la chambre de détente (16).

2. Dispositif selon la revendication 1, **caractérisé en ce que** le rétrécissement de section représente plus de 20 % de la surface de la section intérieure de la chambre de détente (16).

3. Dispositif selon la revendication 2, **caractérisé en ce que** le rétrécissement de section représente plus de 40 % de la surface de la section intérieure de la chambre de détente (16).

4. Dispositif selon l'une quelconque des revendications 1 à 3, **caractérisé en ce que** le corps de déplacement (20 ; 26 ; 28 ; 30 ; 32) présente la forme d'un cône, d'une demisphère, d'une sphère, d'un ellipsoïde ou d'un bouclier bombé.

5. Dispositif selon la revendication 4, **caractérisé en ce que** le corps de déplacement (20 ; 26 ; 28 ; 30 ; 32) se termine en pointe ou est arrondi sur le côté tourné vers la chambre de détente (16).

6. Dispositif selon l'une quelconque des revendications 1 à 5, **caractérisé en ce que** le corps de déplacement (20 ; 26 ; 32) est réalisé tronqué sur le côté tourné à l'opposé de la chambre de détente (16).

7. Dispositif selon l'une quelconque des revendications 1 à 6, **caractérisé en ce que** la conduite d'amenée (14) et la chambre de détente (16) sont disposées coaxialement dans la conduite de jet (12) et **en ce que** la conduite de jet (12) est élargie entre l'embouchure de la chambre de détente (16) et la buse à jet (10) pour former une chambre (34).
